# EUROPÄISCHE PATENTSCHRIFT

(11) **EP 1 999 383 B1**
(45) Veröffentlichungstag und Bekanntmachung des Hinweises auf die Patenterteilung: **06.05.2009**
(21) Anmeldenummer: 07723060.5
(22) Anmeldetag: 06.03.2007
(51) Int. Cl.: F04F 1/06

(54) **TOTRAUMOPTIMIERUNG BEI KOLBENLOSEN VERDICHTERN**
OPTIMISATION OF DEAD SPACE IN PISTONLESS COMPRESSORS
OPTIMISATION DE L'ESPACE MORT DANS DES COMPRESSEURS SANS PISTON

(30) Priorität: 28.03.2006 DE 102006014316
(43) Veröffentlichungstag der Anmeldung: 10.12.2008
(73) Patentinhaber: Linde Aktiengesellschaft, 80807 München (DE)
(72) Erfinder: ADLER, Robert, A-2201 Gerasdorf (AT); SIEBERT, Georg, A-1020 Wien (AT); MAYER, Helmut, A-3451 Rust im Tullnerfeld (AT)
(74) Vertreter: Kasseckert, Rainer
(86) Internationale Anmeldenummer: PCT/EP2007/001915
(87) Internationale Veröffentlichungsnummer: WO 2007/112818

(56) Entgegenhaltungen:
- WO-A-20/05111429
- DE-A1- 19 848 234
- US-A- 2 478 321
- US-A1- 2003 039 554

## Beschreibung

Die Erfindung betrifft eine Vorrichtung zum Verdichten eines gasförmigen Mediums, wie bspw. Wasserstoff, Sauerstoff, Helium, Stickstoff, Argon, umfassend
a) einen oder mehrere Zylinder, in denen eine Flüssigkeit angeordnet ist,
b) im Bereich der oberen Endlage der Flüssigkeitssäule angeordnete Zu- und Abführleitungen, die der Zu- und Abführung des zu verdichtenden gasförmigen Mediums in den Zylinder dienen,
c) pro Zylinder wenigstens eine Flüssigkeitsleitung, die der Zu- und Abführung der, das gasförmige Medium verdichtenden Flüssigkeit in den Zylinder dient, und
d) Mittel zum Verändern der Flüssigkeitsmenge in dem oder den Zylindern ist.

Eine gattungsgemäße Vorrichtung zum Verdichten eines gasförmigen Mediums ist beispielsweise aus der PCT-Patentanmeldung PCT/EP2005/008370 (WO 2006/034748 A) bekannt. Derartige Vorrichtungen werden auch als "kolbenlose Verdichter" bezeichnet, da in ihnen anstelle eines festen Kolbens eine Flüssigkeitssäule auf und ab bewegt wird. Seit kurzem werden als Flüssigkeiten für derartige Verdichter auch ionische Flüssigkeiten herangezogen. Diese haben eine Vielzahl von Vorteilen, wie sie ebenfalls in der vorgenannten PCT-Patentanmeldung offenbart sind.

Dokument WO 2005/111429 A offenbart eine Vorrichtung nach dem Oberbegriff des Anspruchs 1.

Bei konventionellen Verdichtern - also Verdichtern, bei denen ein herkömmlicher Kolben zur Anwendung kommt - bestand bisher das Problem, dass der Kolben nur bis zu einem gewissen Punkt an den theoretisch möglichen obersten Totpunkt heranfahren konnte. Als Folge davon verbleibt im Bereich des Zylinderkopfes ein sog. Totraum. Das in diesem Totraum vorhandene verdichtete Medium entspannt sich während des Saughubes auf den Saugdruck. Dies führt dazu, dass die Förderleistung des Verdichters verringert wird. Darüber hinaus muss dieses Gas beim nächstfolgenden Verdichtungstakt erneut verdichtet werden. Dies wiederum hat zur Folge, dass auch die spezifische Verdichtungsenergie ansteigt.

Die Einhaltung eines Totraumes ist jedoch zwingend erforderlich, da verhindert werden muss, dass der sich nach oben bewegende Kolben den Zylinderkopf berührt. Diese Forderung muss auch dann erfüllt werden können, wenn es zu einer erheblichen thermischen Veränderung des Systems Kolben/Zylinder kommt.

Grundsätzlich ähnliche Überlegungen gelten für die sog. kolbenlosen Verdichter. In der Figur 1 ist in einer schematisierten Schnittdarstellung der obere Bereich eines Zylinders 1' eines kolbenlosen Verdichters dargestellt. Bei diesem wird in dem Zylinder 1' eine Flüssigkeitssäule 2' auf und ab bewegt. Hat die Flüssigkeitssäule 2' ihren oberen Totpunkt erreicht, verbleibt ein Totraum 3'. Schematisiert sind ferner dargestellt eine Zuführleitung 4' sowie eine Abführleitung 5', die der Zu- und Abführung des zu verdichtenden gasförmigen Mediums in den Zylinder 1' dienen.

Bei kolbenlosen Verdichtern spielt die thermische Veränderung des Kolbenmediums keine Rolle, da der jeweilige Iststand der Flüssigsäule 2' bekannt ist. Dies hat zur Folge, dass der Totraum 3' - verglichen mit einem herkömmlichen Verdichter - kleiner wird. Um jedoch ein Überfördern des Flüssigkeits- bzw. Kolbenmediums in die Abführleitung 5' zu verhindern, muss weiterhin ein definierter Totraum eingehalten werden. Die im Zusammenhang mit herkömmlichen Verdichtern beschriebenen Nachteile sind somit weiterhin vorhanden, wenn auch in geringerem Umfange.

Aufgabe der vorliegenden Erfindung ist es, eine gattungsgemäße Vorrichtung zum Verdichten eines gasförmigen Mediums anzugeben, die die vorgenannten Nachteile vermeidet, insbesondere die Förderleistung der Verdichtungs-Vorrichtung erhöht und die spezifische Verdichtungsenergie minimiert.

Zur Lösung dieser Aufgabe wird eine gattungsgemäße Vorrichtung zum Verdichten eines gasförmigen Mediums vorgeschlagen, die dadurch gekennzeichnet ist, dass der oder die Zylinder derart angeordnet sind, dass dessen bzw. deren Längsachsen geneigt gegen die Horizontale angeordnet sind.

Weitere vorteilhafte Ausgestaltungen der erfindungsgemäßen Vorrichtung zum Verdichten eines gasförmigen Mediums sind dadurch gekennzeichnet, dass
- die Neigung der Zylinder-Längsachsen gegen die Horizontale 1 bis 60° beträgt und
- die Zu- und Abführleitungen im Wesentlichen am höchsten Punkt des oder der Zylinder angeordnet sind.

Die erfindungsgemäße Vorrichtung zum Verdichten eines gasförmigen Mediums sowie weitere Ausgestaltungen derselben, die Gegenstände der abhängigen Patentansprüche darstellen, seien im Folgenden anhand des in der Figur 2 dargestellten Ausführungsbeispieles näher erläutert.

Ebenso wie bereits die Figur 1 zeigt auch die Figur 2 eine schematisierte Schnittdarstellung des oberen Bereiches eines Zylinders 1 eines kolbenlosen Verdichters.

Erfindungsgemäß ist der Zylinder 1 nunmehr derart angeordnet, dass seine Längsachse geneigt gegen die Horizontale angeordnet ist. Hierbei wird vorzugsweise ein Neigungswinkel zwischen 1 und 60° gewählt.

Dadurch wird - wie anhand der Figur 2 ersichtlich - erreicht, dass sich am höchsten Punkt des Zylinderinnenraumes 1 ein Totraumvolumen 3 ausbildet, dessen Volumen wesentlich geringer ist, als dies bei der in der Figur 1 dargestellten, zum Stand der Technik zählenden Ausführungsform der Fall ist.

Zur Realisierung des erfindungsgemäßen Gedankens ist es nunmehr offensichtlich erforderlich, dass die Zu- und Abführleitungen 4 und 5 in demjenigen Bereich des Zylinders 1 angeordnet werden, in dem sich das Totraumvolumen 3 ausbildet. Nur mittels einer derartigen Konstruktion kann sichergestellt werden, dass ein Überfördern der Flüssigkeit 2 in die Abführleitung 5 wirkungsvoll verhindert wird. Diese Anordnung von Zu- und Abführleitung 4 und 5 hat zur Folge, dass im Vergleich zu einer Konstruktion, wie sie in der Figur 1 dargestellt ist, eine Einschränkung bezüglich der Verbindungsmöglichkeiten zwischen dem Zylinder 1 und den beiden Leitungen 4 und 5 akzeptiert werden muss. Dieser Nachteil gegenüber dem Stand der Technik wiegt jedoch gering gegenüber den mit der erfindungsgemäßen Vorrichtung erzielten Vorteilen.

Die erfindungsgemäße Vorrichtung zum Verdichten eines gasförmigen Mediums schafft bei einem geringen konstruktiven Aufwand eine überraschend einfache Lösung des Problems Totraumoptimierung. Die erfindungsgemäße Vorrichtung weist somit eine höhere Förderleistung und erfordert darüber hinaus eine geringere spezifische Verdichtungsenergie.

## Patentansprüche

1. Vorrichtung zum Verdichten eines gasförmigen Mediums umfassend
a) einen oder mehrere Zylinder (1), in denen eine Flüssigkeit (2) angeordnet ist,
b) im Bereich der oberen Endlage der Flüssigkeitssäule (2) angeordnete Zu- (4) und Abführleitungen (5), die der Zu- und Abführung des zu verdichtenden gasförmigen Mediums in den Zylinder (1) dienen,
c) pro Zylinder (1) wenigstens eine Flüssigkeitsleitung, die der Zu- und Abführung der das gasförmige Medium verdichtenden Flüssigkeit (2) in den Zylinder (1) dient, und
d) Mittel zum Verändern der Flüssigkeitsmenge (2) in dem oder den Zylindern (1), **dadurch gekennzeichnet, dass** der oder die Zylinder (1) derart angeordnet sind, dass dessen bzw. deren Längsachsen geneigt gegen die Horizontale angeordnet sind.

2. Vorrichtung nach Anspruch 1, **dadurch gekennzeichnet, dass** die Neigung der Zylinder-Längsachsen gegen die Horizontale 1 bis 60° beträgt.

3. Vorrichtung nach Anspruch 1 oder 2, **dadurch gekennzeichnet, dass** die Zu- (4) und Abführleitungen (5) im Wesentlichen am höchsten Punkt des oder der Zylinder (1) angeordnet sind.

## Claims

1. Device for the compression of a gaseous medium, comprising
a) one or more cylinders (1) in which a fluid (2) is arranged,
b) supply (4) and discharge (5) lines which are arranged in the region of the upper end position of the fluid column (2) and which serve for the supply and discharge of the gaseous medium to be compressed into and out of the cylinder (1),
c) for each cylinder (1), at least one fluid line which serves for the supply and discharge of the fluid (2) compressing the gaseous medium into and out of the cylinder (1), and
d) means for varying the fluid quantity (2) in the cylinder or cylinders (1),
**characterized in that** the cylinder or cylinders (1) is or are arranged in such a way that its or their longitudinal axes are arranged at an inclination with respect to the horizontal.

2. Device according to Claim 1, **characterized in that** the inclination of the cylinder longitudinal axes with respect to the horizontal is 1 to 60°.

3. Device according to Claim 1 or 2, **characterized in that** the supply (4) and discharge (5) lines are arranged essentially at the highest point of the cylinder or cylinders (1).

## Revendications

1. Dispositif pour comprimer un milieu gazeux, comprenant :
a) un ou plusieurs cylindres (1), dans lesquels est disposé un liquide (2),
b) des conduites d'alimentation (4) et d'évacuation (5) disposées dans la région de la position extrême supérieure de la colonne de liquide (2), lesquelles servent à amener et évacuer le milieu gazeux à comprimer dans le cylindre (1),
c) pour chaque cylindre (1), au moins une conduite de liquide qui sert à amener et évacuer le liquide (2) comprimant le milieu gazeux dans le cylindre (1), et
d) des moyens pour modifier la quantité de liquide (2) dans le ou les cylindres (1),
**caractérisé en ce que** le ou les cylindres (1) sont disposés de telle sorte que leur ou leurs axes longitudinaux soient inclinés par rapport à l'horizontale.

2. Dispositif selon la revendication 1, **caractérisé en ce que** l'inclinaison des axes longitudinaux des cylindres par rapport à l'horizontale est de 1 à 60°.

3. Dispositif selon la revendication 1 ou 2, **caractérisé en ce que** les conduites d'alimentation (4) et d'évacuation (5) sont disposées essentiellement au point le plus haut du ou des cylindres (1).
